# EUROPÄISCHE PATENTSCHRIFT

(11) **EP 0 258 582 B1**
(45) Veröffentlichungstag und Bekanntmachung des Hinweises auf die Patenterteilung: **20.09.1989**
(21) Anmeldenummer: 87110109.3
(22) Anmeldetag: 14.07.1987
(51) Int. Cl.: E05B 47/00

(54) **Elektromotorisches Stellelement für eine Zentralverriegelungsanlage von Kraftfahrzeugen**
Actuator with an electric motor for a car central locking system
Commande à moteur électrique pour un dispositif de comdamnation centralisé pour véhicules automobiles

(30) Priorität: 30.08.1986 DE 3629557
(43) Veröffentlichungstag der Anmeldung: 09.03.1988
(73) Patentinhaber: VDO Adolf Schindling AG, D-60487 Frankfurt (DE)
(72) Erfinder: Baukholt, Theo, D-6239 Kriftel (DE); Seitz, Rainer, D-6000 Frankfurt/M. 1 (DE); Rathmann, Klaus, D-6000 Frankfurt/M. (DE); Wipfler, Alfred, D-6239 Kriftel (DE)
(74) Vertreter: Klein, Thomas, Dipl.-Ing. (FH)

(56) Entgegenhaltungen:
- DE-A- 3 247 018
- DE-A- 3 533 721
- FR-A- 2 452 563
- FR-A- 2 524 050

## Beschreibung

Die Erfindung bezieht sich auf ein motorisches Stellelement für eine Zentralverriegelungsanlage von Kraftfahrzeugen, welches eine zum Betätigen eines Türschlosses vorgesehene, zwischen zwei Endstellungen mittels eines Motors bewegbare Schloßstange, eine zum manuellen Verriegeln bzw. Entriegeln der jeweiligen Tür vorgesehene, mit der Schloßstange gekoppelte Knopfstange und eine Sperreinrichtung zur Diebstahlsicherung hat. Solche Stellelemente sind in Zentralverriegelungsanlagen heutiger Kraftfahrzeuge eingebaut und allgemein bekannt.

Bei den bekannten Stellelementen ist die Knopfstange fest mit der Schloßstange verbunden. In der Diebstahlsicherungsstellung wird die Schloßstange und damit auch die Knopfstange blockiert, damit ein Einbrecher nach einem gewaltsamen Öffnen eines Fensters die Sicherungsknöpfe an den Enden der Knopfstangen im Innenraum nicht hochziehen und danach die Türen öffnen kann. Die Diebstahlsicherung ist nur mit dem Schlüssel aufzuheben, indem ein elektrischer Kontakt im Schloß betätigt wird und dadurch die Sperre elektromotorisch gelöst wird.

Nachteilig bei den bekannten Zentralverriegelungsanlagen ist es, daß bei einem Ausfall des Bordnetzes die Diebstahlsicherung nicht mehr entsichert werden kann. Deshalb verzichtet man an der Fahrertür auf eine solche Diebstahlsicherung und sieht stattdessen dort eine mechanische, mittels des Schlüssels zu betätigende Diebstahlsicherung vor. Dadurch kann bei einem Ausfall des Bordnetzes wenigstens die Fahrertür noch geöffnet werden. Nachteilig bei einer solchen Zentralverriegetungsanlage ist es natürlich, daß bei ihr die Diebstahlsicherung aller Türen nur mittels des Schlüssels an der Fahrertür erfolgen kann.

Der Erfindung liegt die Aufgabe zugrunde, ein motorisches Stellelement der eingangs genannten Art derart zu gestalten, daß sich auch ohne Energieversorgung über das Bordnetz alle Türschlösser öffnen lassen, wenn sie sich zuvor in ihrer Diebstahlsicherungsstellung befinden und welches bei Vorhandensein von Bordspannung von allen einen Schließzylinder aufweisenden Türen betätigbar ist.

Diese Aufgabe wird erfindungsgemäß dadurch gelöst, daß die Diebstahlsicherung durch eine die Knopfstange blockierende Sperre gebildet und die Knopfstange mittels einer Rasteinrichtung durch Krafteinwirkung lösbar mit der Schloßstange gekoppelt ist.

Durch diese lösbare Verbindung zwischen der Knopfstange und der Schloßstange und der Blockierung der Knopfstange in Diebstahlsicherungsstellung kann man jederzeit mit dem Schlüssel das Schloß entriegeln. Die Knopfstange verbleibt dabei in ihrer Sicherungsstellung, jedoch kann sich die Schloßstange relativ zur Knopfstange bewegen, da es zu einem Ausrasten der Rasteinrichtung kommt. Auf diese Weise läßt sich mit einfachen Mitteln verhindern, daß ein Fahrzeug nicht mehr zu öffnen ist, wenn beispielsweise durch versehentliches Brennenlassen der Lampen die Batterie entleert wurde. Das erfindungsgemäße Stellelement eignet sich natürlich nicht nur für Türschlösser, sondern insbesondere auch für ein Kofferraumschloß.

Bei einem Stellelement mit einer von einem Elektromotor über eine Spindel und eine Spindelmutter antreibbaren Schloßstange ist das Stellelement besonders einfach aufgebaut, wenn gemäß einer vorteilhaften Ausgestaltung der Erfindung die Sperre durch eine Klinke an einem Hebelende eines schwenkbar gelagerten zweiarmigen Sperrhebels gebildet ist, dessen anderer Hebelarm im entsperrten Zustand in die Bewegungsbahn der sich in die Position der Diebstahlsicherung bewegenden Spindelmutter ragt.

Der Sperrhebel gelangt beim Zurückfahren der Spindelmutter auf einfache Weise wieder in die Entriegelungsstellung, wenn er durch eine Feder in der entsperrten Stellung vorgespannt ist.

Die lösbare Rastverbindung zwischen der Schloßstange und der Knopfstange ist besonders einfach aufgebaut, wenn auf der Schloßstange ein Kuppelstück mit einer Rastvertiefung vorgesehen ist, dem gegenüber die Knopfstange ein Gegenstück mit einem Sackloch hat, in welchem eine gegen eine im gekoppelten Zustand in die Rastvertiefung eingreifende Kugel anliegende Druckfeder vorgesehen ist.

Beim Hochziehen der Knopfstange wird die Schloßstange zuverlässig mitgenommen, auch wenn infolge von Reibung größere Kräfte zu überwinden sind, wenn gemäß einer anderen Ausgestaltung der Erfindung das Gegenstück mit einem Vorsprung unter die Schloßstange greift.

Eine weitere, ganz besonders vorteilhafte Ausgestaltung der Erfindung besteht darin, daß zur Begrenzung des Abwärtshubes der Spindelmutter bei Erreichen der Zu-Stellung im Gehäuse ein von der Spindelmutter betätigbarer, derart geschalteter Endschalter vorgesehen ist, daß zum Erreichen der Diebstahlsicherungsstellung dieser kurzfristig bestrombar ist. Durch diesen Endschalter wird es möglich, die Diebstahlsicherungsstellung mit demselben Elektromotor zu erreichen, mit dem auch die beiden anderen Stellungen erreichbar sind. Es ist also zum Betätigen der Diebstahlsicherung kein eigener Antrieb notwendig.

Durch Hochziehen einer einzigen Knopfstange kann man auch die übrigen Knopfstangen in ihre entsicherte Stellung bewegen, wenn im Gehäuse ein von der Schloßstange unmittelbar vor Erreichen der Auf-Stellung betätigbarer Schalter vorgesehen ist.

Das erfindungsgemäße Stellelement kann statt eines elektromotorischen Antriebs auch pneumatisch angetrieben sein. Eine solche Ausführungsform ist konstruktiv besonders einfach gestaltet, wenn die Sperre durch einen mittels eines zusätzlichen pneumatischen Stellmotors bewegbaren Riegel gebildet ist.

Der zusätzliche Stellmotor braucht nur kurzfristig mit Überdruck oder Unterdruck beaufschlagt zu werden, um den Riegel in die jeweils gewünschte Endstellung zu bewegen, wenn der pneumatische Stellmotor ein bistabiler Stellmotor ist. Bei einem solchen Stellmotor verbleibt der Riegel von selbst in seiner Endstellung.

Bei einem pneumatischen Stellelement gestaltet sich die Rasteinrichtung besonders einfach, wenn gemäß einer anderen Ausführungsform der Erfindung auf der Schloßstange ein die Knopfstange umgreifendes Kuppelstück vorgesehen ist, welches in einer zur Knopfstange radialen Bohrung eine eine Kugel kraftbeaufschlagende Druckfeder hat, die in eine kugelkalottenförmige Rastvertiefung der Knopfstange greift.

Ebenfalls trägt es zu einem einfachen Aufbau des Stellelementes bei, wenn die Knopfstange zur Aufnahme des Riegels eine radiale Bohrung hat.

Die Erfindung läßt zahlreiche Ausführungsformen zu. Zur weiteren Verdeutlichung ihres Grundprinzips sind zwei davon in der Zeichnung dargestellt und werden nachfolgend beschrieben. Die Zeichnung zeigt in
Fig. 1 einen Längsschnitt durch ein elektromotorisches Stellelement in Diebstahlsicherungsstellung,
Fig. 2 einen Längsschnitt durch das Stellelement nach Figur 1 in Schließstellung des Türschlosses,
Fig. 3 einen Längsschnitt durch ein pneumatisches Stellelement in Diebstahlsicherungsstellung,
Fig. 4 einen Längsschnitt durch das Stellelement nach Figur 3 in Schließstellung des Türschlosses.

Das in der Figur 1 dargestellte Stellelement hat in einem Gehäuse 1 einen Elektromotor 2, welcher über ein Getriebe 3 eine Gewindespindel 4 in zwei verschiedene Drehrichtungen anzutreiben vermag. Auf der Gewindespindel 4 ist eine Spindelmutter 5 angeordnet, die eine Schloßstange 6 anzuheben oder abzusenken vermag. Diese Schloßstange 6 kann abgesehen von der beschriebenen Verschiebemöglichkeit auch mittels eines Schlüssels im Schließzylinder bewegt werden.

Wichtig für die Erfindung ist ein Kuppelstück 7 auf der Schloßstange 6, welches eine Rastvertiefung 8 hat, in der eine Kugel 9 sitzt. Diese Kugel 9 wird von einer Druckfeder 10 in der Rastvertiefung 8 gehalten. Diese Druckfeder 10 stützt sich einerseits auf der Kugel 9, andererseits auf dem Boden eines Sackloches 11 eines Gegenstückes 12 ab, welches eine Einheit mit einer Knopfstange 13 bildet und sich normalerweise genau gegenüber dem Kuppelstück 7 befindet. Es greift mit einem Vorsprung 20 unter das Kuppelstück 7. Die Knopfstange 13 dient, wie bei Kraftfahrzeugen allgemein üblich, dazu, nach Niederdrücken die jeweilige Tür zu verriegeln.

Am Gegenstück 12 ist ein Nocken 14 vorgesehen, über den in der in Figur 1 dargestellten Position eine Klinke 15 eines Sperrhebels 16 greift. Bei diesem Sperrhebel 16 handelt es sich um einen zweiarmigen Hebel, der im Gehäuse 1 um eine Achse 17 schwenkbar angeordnet ist und von einer Feder 18 in Entriegelungsstellung vorgespannt wird. In der dargestellten Stellung liegt dieser Sperrhebel 16 mit dem Ende seines nicht die Klinke 15 aufweisenden Hebelarmes gegen die Spindelmutter 5 an, so daß er sich nicht aus der Sperrstellung heraus bewegen kann. Wird die Spindelmutter 5 nach oben gefahren, so kann sich der Sperrhebel im Uhrzeigersinn verschwenken, bis sein in der Zeichnung gesehen unteres Ende unterhalb der Bewegungsbahn der Spindelmutter 5 gelangt. Das hat zur Folge, daß der Sperrhebel 16 selbsttätig wieder in die Sperrstellung schwenkt, wenn die Spindelmutter 5 sich aus der Auf- oder Zu-Stellung nach unten in die Diebstahlsicherungsstellung bewegt.

Die Figur 1 läßt desweiteren im oberen Teil des Gehäuses 1 einen elektrischen Schalter 19 erkennen, der von dem Kuppelstück 7 kurz vor Erreichen seiner oberen Endstellung, also der Auf-Stellung des Türschlosses, betätigbar ist.

In der in Figur 1 gezeigten diebstahlgesicherten Stellung der Bauteile kann man die Knopfstange 13 nicht hochziehen und damit das Schloß entsichern, da die Klinke 15 das Gegenstück 12 festhält. Bei einem Spannungsausfall kann man jedoch mit dem Schlüssel durch Verschieben der Schloßstange auf ausschließlich mechanischem Wege das Schloß öffnen. Hierbei rastet die Kugel 9 aus der Rastvertiefung 8 aus, so daß das Kuppelstück 7 vom Gegenstück 12 freikommt und eine Verschiebung der Schloßstange 6 unabhängig von der Knopfstange 13 möglich wird.

Im mittleren Bereich des Gehäuses 1 ist ein Endschalter 21 angeordnet, der ebenfalls von der Spindelmutter 5 betätigbar ist und bei einer Abwärtsbewegung der Spindelmutter 5 den Elektromotor 2 abschaltet, wenn die Zu-Stellung erreicht ist. Diese Stellung ist in der Figur 2 gezeigt.

Zu sehen ist in Figur 2, daß der Sperrhebel 16 sich gegenüber der Figur 1 im Uhrzeigersinn verschwenkt hat, so daß seine Klinke 15 das Gegenstück 12 freigibt. Dadurch kann man an der Knopfstange 13 ziehen und das Schloß auf diese Weise entriegeln. Dabei wird der Schalter 19 vom Kuppelstück 7 betätigt, so daß auch die anderen Schlösser der Zentralverriegelungsanlage entsichert werden.

Wenn aus der in Figur 2 gezeigten Zu-Stellung die Diebstahlsicherungsstellung erreicht werden soll, dann ist der Endschalter 21 kurz zu bestromen. Der Elektromotor 12 läuft dann erneut und bewegt die Spindelmutter 5 nach unten, bis sie gegen einen Anschlag 22 gelangt und der Elektromotor 2 dadurch abschaltet. Bei dieser Abwärtsbewegung hat die Spindelmutter 5 den Sperrhebel 16 wieder entgegen dem Uhrzeigersinn verschwenkt, so daß dieser die in Figur 1 gezeigte Sperrstellung einnimmt und das Gegenstück 12 festhält.

Die Ausführungsform nach den Figuren 3-5 zeigt, daß der Erfindungsgedanke auch bei einem pneumatischen Stellelement Anwendung finden kann. Die Knopfstange 13 hat bei dieser Ausführungsform eine radiale Bohrung 23, in die zum Blockieren der Knopfstange 13 ein Riegel 24 durch Druckbeaufschlagung eines pneumatischen, bistabilen Stellmotors 25 bewegbar ist. Das Entriegeln erfolgt entsprechend durch Beaufschlagung des Stellmotors 25 mit Unterdruck.

Die Schloßstange 6 wird bei dieser Ausführungsform mittels einer pneumatischen Membran 26 eines im übrigen nicht weiter dargestellten Bidruckmotors zwischen ihren Endstellungen bewegt. Sie greift mit einem Kuppelstück 27 über die Knopfstange 13 und ist mit ihr mittels einer Kugel 28 verrastet. Diese Rastverbindung ist näher in Figur 5 dargestellt. Das Kuppelstück 27 hat eine radiale Bohrung 29 mit einer Druckfeder 30, die die Kugel 28 in eine Rastvertiefung 31 der Knopfstange 13 drückt. Durch diese Art der Kopplung zwischen Schloßstange 6 und Knopfstange 13 ergibt es sich, genau wie bei der zuvor beschriebenen Ausführungsform, daß bei verriegelter Knopfstange 13 die Schloßstange 6 mit dem Schlüssel dadurch bewegt werden kann, daß die Kugel 28 gegen die Kraft der Druckfeder 30 sich aus der Rastvertiefung 31 bewegt und dadurch die Kopplung zwischen der Schloßstange 6 und der Knopfstange 13 aufhebt.

Die Figur 4 zeigt das Stellelement in Zu-Stellung. In ihr ist es möglich, die Knopfstange 13 nach oben zu ziehen und dadurch das Schloß und auch die übrigen Schlösser der Zentralverriegelungsanlage durch Betätigung des Schalters 19 zu entsichern. Dadurch kann man die Türen mittels der Türinnengriffe öffnen.

## Patentansprüche

1. Motorisches Stellelement für eine Zentralverriegelungsanlage von Kraftfahrzeugen, welches eine zum Betätigen eines Türschlosses vorgesehene, zwischen zwei Endstellungen mittels eines Motors (2) bewegbare Schloßstange, eine zum manuellen Verriegeln bzw. Entriegeln der jeweiligen Tür vorgesehene, mit der Schloßstange (6) gekoppelte Knopfstange (13) und eine Sperreinrichtung zur Diebstahlsicherung hat, dadurch gekennzeichnet, daß die Diebstahlsicherung durch eine die Knopfstange (13) blockierende Sperre (Sperrhebel 16, Riegel 24) gebildet und die Knopfstange (13) mittels einer Rasteinrichtung (8, 9, 10; 28, 30,31) durch Krafteinwirkung lösbar mit der Schloßstange (6) gekoppelt ist.

2. Motorisches Stellelement nach Anspruch 1 mit einer von einem Elektromotor über eine Spindel und eine Spindelmutter antreibbaren Schloßstange, dadurch gekennzeichnet, daß die Sperre durch eine Klinke (15) an einem Hebelende eines schwenkbar gelagerten zweiarmigen Sperrhebels (16) gebildet ist, dessen anderer Hebelarm im entsperrten Zustand in die Bewegungsbahn der sich in die Position der Diebstahlsicherung bewegenden Spindelmutter (5) ragt.

3. Motorisches Stellelement nach Anspruch 2, dadurch gekennzeichnet, daß der Sperrhebel (16) durch eine Feder (18) in der entsperrten Stellung vorgespannt ist.

4. Motorisches Stellelement nach einem oder mehreren der vorangehenden Ansprüche, dadurch gekennzeichnet, daß auf der Schloßstange (6) ein Kuppelstück (7) mit einer Rastvertiefung (8) vorgesehen ist, dem gegenüber der Sicherungsknopf (13) ein Gegenstück (12) mit einem Sackloch (11) hat, in welchem eine gegen eine im gekoppelten Zustand in die Rastvertiefung (8) eingreifende Kugel (9) anliegende Druckfeder (10) vorgesehen ist.

5. Motorisches Stellelement nach einem oder mehreren der vorangehenden Ansprüche, dadurch gekennzeichnet, daß das Gegenstück (12) mit einem Vorsprung (20) unter die Schloßstange (6) greift.

6. Motorisches Stellelement nach einem oder mehreren der vorangehenden Ansprüche, dadurch gekennzeichnet, daß zur Begrenzung des Abwärtshubes der Spindelmutter (5) bei Erreichen der Zu-Stellung im Gehäuse (1) ein von der Spindelmutter (5) betätigbarer, derart geschalteter Endschalter (21) vorgesehen ist, daß zum Erreichen der Diebstahlsicherungsstellung dieser kurzfristig bestrombar ist.

7. Motorisches Stellelement nach einem oder mehreren der vorangehenden Ansprüche, dadurch gekennzeichnet, daß im Gehäuse (1) ein von der Schloßstange (6) unmittelbar vor Erreichen der Auf-Stellung betätigbarer Schalter (19) vorgesehen ist.

8. Motorisches Stellelement nach Anspruch 1 mit einer pneumatischen Membran zum Antrieb der Schloßstange, dadurch gekennzeichnet, daß die Sperre durch einen mittels eines zusätzlichen pneumatischen Stellmotors (25) bewegbaren Riegel (24) gebildet ist.

9. Motorisches Stellelement nach Anspruch 8, dadurch gekennzeichnet, daß der pneumatische Stellmotor (24) ein bistabiler Stellmotor (24) ist.

10. Motorisches Stellelement nach den Ansprüchen 8 oder 9, dadurch gekennzeichnet, daß auf der Schloßstange (6) ein die Knopfstange (13) umgreifendes Kuppelstück (27) vorgesehen ist, welches in einer zur Knopfstange (13) radialen Bohrung (29) eine eine Kugel (28) kraftbeaufschlagende Druckfeder (30) hat, die in eine kugelkalottenförmige Rastvertiefung (31) der Knopfstange (13) greift.

11. Motorisches Stellelement nach einem oder mehreren der Ansprüche 8-10, dadurch gekennzeichnet, daß die Knopfstange (13) zur Aufnahme des Riegels (24) eine radiale Bohrung (23) hat.

## Revendications

1. Elément de commande à moteur pour dispositif de verrouillage central de véhicules à moteur, qui comporte une tige de serrure prévue pour l'actionnement d'une serrure de portière, une tige à bouton (13) prévue pour le verrouillage manuel ou le déverrouillage de la portière considérée, accouplée à la tige (6) de serrure, et un dispositif de blocage pour la sécurité antivol, caractérisé par le fait que la sécurité antivol est constituée par un organe de blocage bloquant la tige à bouton (13), (levier de blocage 16, verrou 24) et la tige à bouton (13) est accouplée avec la tige de serrure (6) de façon libérable au moyen d'un dispositif d'encliquetage (8, 9, 10; 28, 30,31) grâce à l'effet d'une force.

2. Elément de commande à moteur selon la revendication 1, comportant une tige de serrure susceptible d'être entraînée par un moteur électrique par l'intermédiaire d'une broche filetée et d'un écrou de broche filetée, caractérisé en ce que l'organe de blocage est constitué par un cliquet (15) situé à une extrémité de levier d'un levier de blocage (16) à deux bras, dont l'autre bras de levier dépasse à l'état de déverrouillage dans le trajet de l'écrou (5) de broche filetée qui se déplace jusque dans la position de sécurité antivol.

3. Elément de commande à moteur selon la revendication 2, caractérisé par le fait que le levier de blocage (16) est sous l'effet préalable d'un ressort (18) lorsqu'il se trouve en position de déverrouillage.

4. Elément de commande à moteur selon une ou plusieurs des revendications précédentes, caractérisé en ce que sur la tige de serrure (6) on prévoit une pièce d'accouplement (7) munie d'un creux d'encliquetage (8), en face de laquelle le bouton de sécurité (13) comporte une pièce antagoniste (12) munie d'un trou borgne (11) dans lequel est prévu un ressort de compression (10) appuyant contre une bille (9) qui se met en prise dans le creux d'encliquetage (8) à l'état accouplé.

5. Elément de commande à moteur selon une ou plusieurs des revendications précédentes, caractérisé par le fait que la pièce antagoniste (12) se met en prise sous la tige (6) de serrure au moyen d'une saillie (20).

6. Elément de commande à moteur selon une ou plusieurs des revendications précédentes, caractérisé en ce que, pour la limitation de la course vers le bas de l'écrou (5) de broche filetée lorsqu'il atteint la position de fermeture dans le corps (1), on prévoit un interrupteur de fin de course (21) susceptible d'être actionné par l'écrou (5) de broche filetée, branché de façon telle qu'il est susceptible d'être alimenté brièvement en courant en vue d'at- teindre la position de sécurité antivol.

7. Elément de commande à moteur selon une ou plusieurs des revendications précédentes, caractérisé par la fait qu'on prévoit dans le corps (1) un interrupteur (19) susceptible d'être actionné par la tige de serrure (6) immédiatement avant que soit atteinte la position d'ouverture.

8. Elément de commande à moteur selon la revendication 9, muni d'une membrane pneumatique pour l'entraînement de la tige de serrure, caractérisé en ce que l'organe de blocage est formé par un verrou (24) susceptible d'être déplacé au moyen d'un moteur de commande pneumatique supplémentaire (25).

9. Elément de commande à moteur selon la revendication 8, caractérisé en ce que le moteur de commande pneumatique (25) est un moteur de commande bistable.

10. Elément de commande à moteur selon les revendications 8 ou 9, caractérisé en ce qu'on prévoit sur la tige de serrure (6) une pièce d'accouplement (27) entourant la tige à bouton (13), laquelle comporte, dans un alésage radial par rapport à la tige à bouton (13), un ressort de compression (30) qui applique une force à une bille (28), et qui se met en prise dans un creux d'encliquetage (31) en forme de calotte sphérique de la tige à bouton (13).

11. Elément de commande à moteur selon une ou plusieurs des revendications 8 à 10, caractérisé en ce que la tige à bouton (13) comporte un alésage radial (23) destiné à recevoir le verrou (24).

## Claims

1. Motor-operated positioning element for a centralised locking system, which element has a lock rod which is provided for the operation of a door lock, which is coupled with a knob rod or button rod, and which is movable between two end positions by means of a motor, and also an arresting device for anti-theft security, characterised in that the anti-theft security arrangement is formed of an arresting element (arresting lever 16, locking bolt 24) which blocks the button rod (13), and the button rod (13) is coupled with the lock rod (6) releasably through the action of force by means of a latching device (8, 9, 10; 28, 30, 31

2. Motor-operated positioning element according to claim 1, with a lock rod driveable by an electric motor via a spindle and a spindle nut, characterised in that the arresting element is formed of a latch (15) on one end of a two-armed arresting lever (16) which is pivotably mounted and whose other lever arm in the released state projects into the path of movement of the spindle nut (5) moving into the anti-theft security position.

3. Motor-operated positioning element according to claim 2, characterised in that the arresting lever (16) is preloaded by a spring (18) in the released position.

4. Motor-operated positioning element according to one or more of the preceding claims, characterised in that a coupling part (7) having a latching recess (8) is provided on the lock rod (6) and opposite said part the security button (13) has a companion part (12) having a blind hole (11) in which there is provided a compression spring (10) abutting against a ball (9) which in the coupled state engages into the latching recess (8).

5. Motor-operated positioning element according to one or more of the preceding claims, characterised in that the companion part (12) has a projection (20) with which it engages below the lock rod (6).

6. Motor-operated positioning element according to one or more of the preceding claims, characterised in that for limiting the downward travel of the spindle nut (5) when the closed position is reached there is provided in the housing (1) a limit switch (21) which is operatable by the spindle nut (5), and which is so connected that it can be energised for a short duration for the attainment of the anti-theft security position.

7. Motor-operated positioning element according to one or more of the preceding claims, characterised in that a switch (19) adapted to be operated by the lock rod (6) immediately before attainment of the open position is provided in the housing (1).

8. Motor-operated positioning element according to claim 1, with a pneumatic diaphragm for driving the lock rod, characterised in that the arresting element is formed of a locking bolt (24) which is movable by means of an additional pneumatic positioning motor (25).

9. Motor-operated positioning element according to claim 8, characterised in that the pneumatic positioning motor (24) is a bistable positioning motor (24).

10. Motor-operated positioning element according to claims 8 or 9, characterised in that on the lock rod (6) there is provided a coupling part (27) which extends about the button rod (13) and which has in a bore (29) disposed radially with respect to the button rod (13) a compression spring (30) exerting force on a ball (28) engaging into a cup-shaped latching recess (31) of the button rod (13).

11. Motor-operated positioning element according to one or more of claims 8-10, characterised in that the button rod (13) has a radial bore (23) for accommodating the locking bolt (24).
